# EUROPÄISCHE PATENTSCHRIFT

(11) **EP 0 061 677 B1**
(45) Veröffentlichungstag und Bekanntmachung des Hinweises auf die Patenterteilung: **10.06.1987**
(21) Anmeldenummer: 82102311.6
(22) Anmeldetag: 20.03.1982
(51) Int. Cl.: B65D 45/22

(54) **Flaschenverschliesser**
Bottle closure
Fermeture pour bouteille

(30) Priorität: 28.03.1981 DE 8109172 U
(43) Veröffentlichungstag der Anmeldung: 06.10.1982
(73) Patentinhaber: Monopolwerk Usbeck & Söhne GmbH & Co., D-3550 Marburg/Lahn 1 (DE)
(72) Erfinder: Usbeck, Wilhelm, D-3550 Marburg/Lahn (DE)
(74) Vertreter: Olbricht, Karl Heinrich, Dipl.-Phys.

## Beschreibung

Die vorliegende Erfindung betrifft einen Flaschenverschließer gemäß den Oberbegriffen der Ansprüche 1 und 2.

Herkömmliche Flaschenverschließer des Typs nach dem Oberbegriff von Anspruch 1 sind in der DE-U-1 896 897 beschrieben. Hierbei ragen die oberen Enden von Zangenschenkeln, die durch eine Druckfeder gespreizt werden, frei nach oben. Deshalb ist nur eine seitliche Krafteinwirkung möglich, etwa zwischen Daumen und Zeigefinger der den Flaschenverschließer haltenden Hand, nicht ohne weiteres jedoch ein nach unten gerichteter Druck, der für das Aufsetzen des Verschließers auf die Flasche und das Aufschnappen auf ihren Wulst gebraucht wird. An den freien oberen Enden der aus Blech gepreßten Zangenschenkel kann man sich sogar verletzen.

Vergleichbare Verschließer sind ferner an sich aus der DE-A-27 26 428 bekannt. Hierbei ist eine Dichtungsschiebe vorhanden, welche gegen die Kraft der sie belastenden Druckfeder tiefer in die Kappe hineingedrückt werden kann, als der Schließlage entspricht; dadurch wird das Öffnen des Verschlusses mit bloß einer Hand erleichtert. Schalenförmigen Halteklammern mit einspringenden Krallen sollen die Unterkante des Flaschen-Ringwulstes untergreifen. Es wirkt jedoch nur eine senkrechte Anlagekraft, nämlich die der Druckfeder, so daß ein seitliches Abgleiten der Krallen leicht möglich ist. Ähnliches gilt für Flaschenverschleißer gemäß FR-A-1 025 460.

In der FR-A-832 589 ist eine andere Konstruktion gemäß dem Oberbegriff des Anspruchs 2 offenbart, bei der seitliche Halteglieder, jedoch nur elastische Dichtungskörper ohne Druckfedern vorgesehen sind. Infolgedessen sind die Anlagekräfte begrenzt, und die Handhabung ist zum Teil umständlich. Letzteres trifft vermehrt auf herkömmliche Ausführungsformen zu, bei denen Federn am oder im Verschlußkörper angeordnet sind, etwa gemäß der US-A-3 516 563.

Zeil der Erfindung ist es, Flaschenverschließer der oben genannten Arten mit wirtschaftlichen Mitteln so zu verbessern, daß bei einfachem Aufbau und kostengünstiger Fertigung eine erleichterte, verletzungsfreie Handhabung zum sichern Verschließen und Öffnen von Flaschen möglich ist, auch entgegen einem Überdruck des Flascheneninhalts, der z. B. aus Schaumwein bzw. Sekt. Limonade oder anderen kohlensäurehaltigen Getränkten bestehen kann.

Zur Lösung dieser Aufgabe sieht die Erfindung zwei grundsätzliche Gestaltungen vor, die sich äußerlich vor allem in der Bauhöhe unterscheiden, beide aber die Auseinander-Bewegung der Zangenschenkel elastisch begrenzen und damit die Handhabung stark verbessern. Laut dem kennzeichnenden Teil von Anspruch 1 übergreift eine Druckkappe die oberen Enden zweiarmiger Zangenschenkel mit radialem Abstand oder an ihren unteren Enden liegt eine Feder außen an. Nach Anspruch 2 kann der Bewegungsbegrenzer eine lageunveränderliche Feder sein oder aufweisend, die and den oberen oder unteren Enden einarmiger Zangenschenkel kraft- und formschlüssig anliegt. Beide Konstruktionen ermöglichen eine bequeme Druchausübung und ein zuverlässiges Einrasten des Flaschenverschließers, dessen Fertigung überaus wirtschafltich ist.

Die Druckkappe kann gemäß Anspruch 3 eine mit dem Tragkörper einstückige pilzförmige Kunststoffkappe sein, die mit ihrem Rand die oberen Enden der Zangenschenkel übergreift. Der Verschließer liegt daher gut in der Hand, und sein Gebrauch ist einfach und angenehm.

Gemäß den Ansprüchen 4 bis 7 können auch Anschlagteile als innere Begrenzer vorgesehen sein.

In der Ansprüchen 8 bis 14 verschiedene Ausführungsformen äußeren Begrenzer angegeben, welche durch zusätliche Federkraft das Einrasten des Verschließers beim Aufbringen auf den Flaschenmund noch unterstützen, außerdem die Verschlußwirkung verbessern und die Handhabung weiter erleichtern.

Weitere Merkmale, Einzelheiten und Vorteile der Erfindung ergeben sich aus der folgenden Beschriebung von Ausführungsbeispielen anhand der Zeichnung. Darin zeigen:
Fig. 1 eine Seitenansicht eines erfindungsgemäßen Flaschenverschließers, in Schließstellung auf einer schematisch angedeuteten Flasche,
Fig. 2 eine Axialschnittansicht eines Tragkörpers für einen Flaschenverschließer nach Fig. 1 entsprechend der dortigen Linie 11-11,
Fig. 3 eine Seitenansicht einer anderen Ausführungsform eines erfindungsgemäßen Flaschenverschließers,
Fig. 4 eine Teil-Axialschnittansicht (ähnlich Fig. 2) eines Tragkörpers für einen Flaschenverschließer mit Flachkappe nach Fig. 3,
Fig. 5 eine Seitenansicht einer weiteren Ausführungsform eines Flaschenverschließers nach der Erfindung,
Fig. 6 bis Fig. 9 Seitenansichten weiterer Ausführungsformen eines erfindungsgemäßen Flaschenverschließers in Kurzbauweise.

Im Ausführungsbeispiel der Fig. 1 hat der allgemein mit 10 bezeichnete Flaschenverschließer einen Tragkörper 12, welcher in Fig. 2 für sich veranschaulicht ist. Daraus ersieht man, daß der Tragkörper 12 eine Kappe 30, einen Schaft 34 und einen Hohlzylinder 14 aufweist, die vorzugsweise miteinander einstückig sind. Am unteren Ende des Hohlzylinders 14 ist ein Bodenteil 15 angeordnet, der von einer Druckfeder 38 nach außen bis zu einem Anschlag 39 hin belastet ist und eine Dichtungsscheibe 40 trägt, welche den Mund einer Flasche F abzuschließen bestimmt ist. Eine Bohrung im Hohlzylinderteil 14 des Tragkörpers 12 dient zur Aufnahme eines Bolzens 13, an dem sich die konisch gestaltete Feder 38 mit ihrem breiten Ende oben abstützt. Ihr unteres enges Ende sitzt auf einem Zentrieransatz 17 des Bodenteils 15, den der Anschlag 39 im Hohlzylinder 14 hält.

Der Bolzen 13 bildet ein Gelenk 16 für zwei Zangenschenkel 18, die vorzugsweise aus gewölbtem Blech bestehen, während der Tragkörper 12 aus Kunststoff gefertigt ist.

Die oberen Enden 20 der Zangenschenkel 18 werden vom Rand bzw. Ringanschlag 32 an der Unterseite der Kappe 30 übergriffen. Diese bildet dadurch einen äußeren Begrenzer, der eine weitergehende Spreizung trotz vorhandener Einwirkung einer Druckfeder 28 (vergl. Fig. 3 und 5) verhindert. Diese Feder ist in einer Querbohrung 36 im Schaft 34 des Tragkörpers 12 gelagert, der auch bei der Ausgestaltung mit einer Flachkappe 31 (Fig. 4) als innerer Begrenzer wirkt.

Unterhalb des Gelenks 16 hat jeder Zangenschenkel 18 eine Aussparung 24 mit seitlichen Begrenzungen 46 und einem unteren, einwärts vorspringenden Rand in Form einer Kralle 26. An den unteren Enden 22 der Zangenschenkel 18 befinden sich außerdem Greifabwinkelungen 48.

Die Handhabung erfolgt so, daß auf eine offene Flasche F der Verschließer 10 im wesentlichen senkrecht von oben aufgesetzt wird. Durch Druck auf die Kappe 30 wird die Dichtungsscheibe 40 satt auf den Flaschenmund oberhalb des Wulstes W aufgepreßt. Während der die Dichtungsscheibe 40 haltende Bodenteil 15 entgegen der Feder 38 in den Hohlzylinder 14 zurückweicht, gleiten die Aussparungen 24 über den Wulst W hinweg. Unter ihm fallen die Krallen 26 scharf rastend ein, da die Zangenschenkel 18 von der Feder 28 in diesem Sinne belastet werden.

Während der geschilderte Aufsetz-Vorgang sogar mit nur einer Hand durchgeführt werden kann, ist es beim Abnehmen des Verschließers 10 zweckmäßig, wenn er in einer Hand gehalten wird und die andere an einer Greifabwinkelung 48 anfaßt. Durch Druck auf die Greifmulden 54 werden die Zangenschenkel 18 geöffnet, so daß der Mund der Flasche F freigegeben wird.

Im Ausführungsbeispiel der Fig. 3 ist ein Verschließer 10 von grundsätzlich ähnlichem Aufbau und gleicher Wirkungsweise gezeigt. Ein wesentlicher Unterschied besteht darin, daß nahe dem unteren Ende 22 der Zangenschenkel 18 als äußerer Begrenzer zusätzlich eine Außenfeder 42 angeordnet ist, die beispielsweise ein geschlossener Gummiring sein kann. Sie verstärkt die Schließwirkung der Druckfeder 28, welche die oberen Enden 20 der Zangenschenkel 18 auseinanderspreizt, und zwar äußerstens bis zum Anschlag am inneren Rand 32 der Kappe 31, die hier flach und der Breite der oberen Enden 20 angepaßt gestaltet sein kann.

Man erkennt außerdem, daß die unteren Enden 22 der Zangenschenkel 18 innen mit einer Wölbung, Auskehlung, Schräge 23 o.dgl. versehen sein können, die das Aufstecken über den Wulst W auch bei stärker unterschiedlichen Flaschenabmessungen sehr erleichtern.

Grundsätzlich gleich ist auch die in Fig. 5 dargestellte Ausführungsform der Erfindung zu handhaben. Dieser Flaschenverschließer 10 hat einen verkürzten Tragkörper 12 ohne oberen Schaft. Jeder Zangenschenkel 18 hat am oberen Ende 20 eine Kappe 30 bzw. 30', deren innere, im wesentlichen geradlinige Begrenzung jeweils einen Anschlagteil 56 bzw. 56' bildet. In der unteren Hälfte der Zangenschenkel 18 sind in seitliche Begrenzungen 46, 46' jeder Aussparung 24 zusätzlich Zugfedern eingehängt, von denen die vordere Außenfeder 42 in der dargestellten Ansicht zu sehen ist. Diese Federn wirken wiederum als äußere Begrenzer für die Bewegung der Zangenschenkel 18, die andererseits durch die Anschlagteile 56, 56' nach innen begrenzt wird.

Unter Verwendung eines Tragkörpers 12 von Kurzbauweise lassen sich weitere Ausführungsformen der Erfindung realisieren, für die Beispiele in den Figuren 6 bis 9 gezeigt sind. Hierbei sind die Zangenschenkel 18 nicht wie in den Beispielen der Fig. 1, 3 und 5 zweiarmige, sondern bloß einarmige Hebel.

Fig. 6 zeigt eine Konstruktion, bei der am Gelenk 16 jeweils eine Wickelfeder als Außenfeder 42 angebracht ist, deren freie Enden in die obere Auskehlung jeder Aussparung 24 eingreifen. Die Zangenschenkel 18 und mithin ihre Krallen 26 werden daher zusammengedrückt, so daß sie unterhalb des Wulstes W einer Flasche F einfallen können, wenn unter Druck auf die Kappe 30 die Dichtungsscheibe 40 elastisch aufgepreßt wird. Auch beim Abnehmen kann mit einer Hand auf die Kappe 30 gedrückt werden, während mit der anderen Hand unter eine Abwinkelung 48 gefaßt wird, um den betreffenden Zangenschenkel 18 entgegen der Feder 42 zur Seite zu schwenken.

Dieselbe Funktion hat die Bauform nach Fig. 7, wobei am unteren Ende der Zangenschenkel 18 jeweils eine Rille 44 vorgesehen ist. Eine darin sitzende Außenfeder 42, die hier als Sprengring gestaltet ist, bildet den äußeren Begrenzer für die Bewegung der Zangenschenkel 18 und gewährleistet gleichzeitig das Einrasten unterhalb des Wulstes W einer Flasche F.

Wie aus Fig. 8 ersichtlich ist, kann oberhalb und unterhalb der Aussparung 24 jeweils eine Rille 44 in jeden Zangenschenkel 18 eingearbeitet sein, so daß darin zwei Ringfedern 42 aufgenommen werden können, um eine besonders hohe Schließkraft sicherzustellen.

Wahlweise oder zusätzlich ist es auch möglich, einen derartigen Flaschenverschließer 10 mit einem Federbügel 50 zu versehen (Fig. 9), welcher die Kappe 30 übergreift und mit seinen . Schenkeln 52, 52' bewegungsbegrenzend auf die Zangenschenkel 18 drückt.

In den Rahmen der Erfindung fallen weitere Abwandlungsmöglichkeiten. Hierzu gehören vor allem unterschiedliche Kombinationen von Federn 28, 42 bzw. 42' und 50 zum Erzielen der jeweils besten Wirkung je nach Form und Abmessungen des Halses zum Verschließen der Flaschen F. Hervorzuheben ist, daß der erfindungsgemäße Verschließer 10 sich für beliebige Formen des Wulstes W eignet, z. B. für weniger kantige bzw. mehr runde Wulstformen. In jedem Falle ist der neuartige Verschließer 10 nicht nur besser, sondern auch gefahrloser zu handhaben, als dies mit herkömmlichen Vorrichtungen möglich war.

### Begriffsliste

## Patentansprüche

1. Flaschenverschließer (10) mit einem hohlzylindrischen Tragkörper (12) für eine darin befindliche Druckfeder (38) sowie einer von dieser belasteten Dichtungscheibe (40) mit zwei an dem Tragkörper angelenkten, zweiarmigen Zangenschenkeln (18), die jewiels nahe ihren unteren Enden (22) zur Aufnahme eines Flaschenhals-Wulstes (W) einwärts gerichtete Krallen (26), Nasen o.dgl. aufweisen, welche von einer Feder (28) zusammengedrückt werden, dadurch gekennzeichnet, daß zum Begrenzen der Auseinander-Bewegung der Zangenschenkel (18) wenigstens ein an diesen außen wirksames Begrenzer-Element vorhanden ist, nämlich entweder (Fig. 1) eine Druckkappe (30), welche mit radialem Abstand die oberen Enden (20) der Zangenschenkel übergreift wobei die Druckkape (30) mit einem Zylinderschaft (34) versehen ist, der zwischen den Zangenschenkeln (18) angeordnet ist, oder (Fig. 3 und 5) eine in deren unterem Bereich außen anliegende Begrenzerfeder (42).

2. Flaschenverschließer (10) mit einem Tragkörper (12) und einer Dichtungsfläche, mit der dieser auf dem Mund einer Flasche (F) zur Anlage bringbar ist, ferner mit zwei an dem Tragkörper angebrachten, einarmigen Zangenschenkeln (18), die jeweils an ihren unteren Enden (22) zur Aufnahme eines Flaschenhals-Wulstes (W) einwärtsgerichtete Krallen (26), Nasen o.dgl. aufweisen, und mit wenigstens einem die Zangenschenkel außen übergrifenden Begrenzer-Element (42, 50), das ihre Auseinander-Bewegung begrenzt, dadurch gekennzeichnet, daß das Begrenzer-Element wenigstens eine an den Zangenschenkeln (18) außen anliegende lageunveränderliche Begrenzerfeder (42, 50) ist, die sie entweder im unteren Bereich (Fig. 6 bis 8) oder im oberen Bereich (Fig. 9) kraft- und formschlüssig übergreift.

3. Flaschenverschließer nach Anspruch 1, dadurch gekennzeichnet, daß der Tragkörper (12) einen langen Schaft (34) hat und einstückig mit der Druckkappe (30) ist, die pilzförmig ausgebildet ist und mit ihrem Rand (32) die oberen Enden (20) der zweiarmigen Zangenschenkel (18) übergreift.

4. Flaschenverschließer nach Anspruch 1 oder 3, dadurch gekennzeichnet, daß das obere Ende (20) jedes Zangenschenkels (18) einen Anschlagteil (56, 56') als inneren Begrenzer hat.

5. Flaschenverschließer nach Anspruch 4, dadurch gekennzeichnet, daß die Enden der Schenkelfeder (28) in oder zwischen den Anschlagteilen (56, 56') aufgenommen sind.

6. Flaschenverschließer nach Anspruch 1 oder Anspruch 3, dadurch gekennzeichnet, daß der als innerer Begrenzer wirkende Schaft (34) eine Querbohrung (36) hat, welche die SchenkelFeder (28) lagert.

7. Flanschenverschließer nach Anspruch 1 oder 3 oder Anspruch 6, dadurch gekennzeichnet, daß der Tragkörper (12) einen kurzen Schaft (34) hat, der einstückig mit einer Flachkappe (31) ist und ein inneres Begrenzerelement bildet.

8. Flaschenverschließer nach wenigstens einem der Ansprüche 1 bis 7, dadurch gekennzeichnet, daß die Begrenzfeder (42) als in einer Rille (44) und/oder in einer Ausparung (24) am unteren Ende (22) der Zangenschenkel (18) außen eingerasteter Federring ausgebildet ist, beispielsweise als Sprengring, Gummiring, Spiral-Zugfeder o.dgl.

9. Flaschenverschließer nach Anspruch 8, dadurch gekennzeichnet, daß an der Aussparung (24) der Zangenschenkel (18) beiderseits je eine Feder (42,42') angreift.

10. Flaschenverschließer nach Anspruch 9, dadurch gekennzeichnet, daß die Außenfedern (42,42') als Zug- oder Wickelfedern ausgebildet sind, deren Enden in die seitlichen Begrenzungen (46, 46') der Aussparungen (24) eingreifen.

11. Flaschenverschließer nach Anspruch 10, dadurch gekennzeichnet, daß die Wickelfedern am Gelenk (16) der Zangenschenkel (18) gelagert sind.

12. Flaschenverschließer nach einem der Ansprüche 8 bis 11, dadurch gekennzeichnet, daß die oberen Enden (20) der Zangenschenkel (18) samt der Druckkappe (30 bzw. 31) von einem Federbügel (50) übergriffen sind, der bis zu der Aussparung (24) jedes Zangenschenkels (18) herabreichende Schenkel (52) aufweist.

13. Flaschenverschließer nach wenigstens einem der Ansprüche 1 bis 12, dadurch gekennzeichnet, daß die oberen und/oder unteren Enden (20 bzw. 22) der Zangenschenkel (18) mit Greifhandhaben (54 bzw. 48) versehen sind.

14. Flaschenverschließer nach wenigstens einem der Ansprüche 1 bis 13, dadurch gekennzeichnet, daß die unteren Enden (22) der Zangenschenkel (18) innen eine Gleiteinführung aufweisen, z. B. in Form einer Wölbung, Schräge (23) o.dgl.

## Claims

1. Bottle closure (10) having a hollow cylindrical support body (12) in which a compression spring (38) is lodged that bears on a sheet gasket, further having two double-armed tong-like legs (18) articulated to the support body, each of which legs comprises near its lower end (22) inwardly directed lugs (26), noses or the like which are compressed by a spring (28) for receiving a bottle neck bead (W), characterized in that for limiting the spreading range of the tong-like legs (18), there is at least one limiting element attacking the outside thereof, viz. either (Fig. 1) a press-on cap (30) that extends with a radial gap over the upper ends (20) of the tong-like legs, the press-on cap (30) being provided with a cylindrical shaft (34) arranged between the tong-like legs (18), or a limiting spring (42) that engages the outer lower portions thereof.

2. Bottle closure (10) having a support body (12) and a sheet gasket adapted to enable the former to engage the bottle mouth (F), further having two single-armed tong-like legs (18) mounted to the support body, each of which legs comprises near its lower end (22) inwardly directed lugs (26), noses or the like, and having at least one limiting element (42, 50) that extends over an outer part of the tong-like legs for limiting their spreading range, characterized in that the limiting element is at least one limit spring (42, 50) which attacks the outside of the tong-like legs (18) in a fixed position by positively engaging them either in the lower portion (Figs. 6 to 8) or in the upper portions (Fig. 9).

3. Bottle closure according to claim 1, characterized in that the support body (12) comprises a long shaft (34) and is integral with the press-on cap (30) which is mushroomshaped and whose rim (32) extends over the upper ends (20) of the double-armed tong-like legs (18).

4. Bottle closure according to claim 1 or claim 3, characterized in that the upper end (20) of each tong-like leg (18) has a stop portion (56, 56') forming an inner limit stop.

5. Bottle closure according to claim 4, characterized in that the leg ends of the spring (28) are received in or between the stop portions (56, 56').

6. Bottle closure according to claim 1 or claim 3, characterized in that the shaft (34) which forms an inner limit stop has a transverse bore (36) wherein the leg spring (28) is supported.

7. Bottle closure according to claim 1 or claim 3 or claim 6, characterized in that the support body (12) comprises a short shaft (34) which is integral with a flat cap (31) and forms an inner limit stop.

8. Bottle closure according to at least one of claims 1 to 7, characterized in that the limiting spring (42) is designed as a spring ring, e.g. a snap ring, rubber ring, extension spring or the like, that hooks in a groove (44) and/or in a recess (24) at the lower ends (22) of the tong-like legs (18) on their outside.

9. Bottle closure according to claim 8, characterized in that either side of the recesses (24) of the tong-like legs (18) is engaged by one spring (42, 42') each.

10. Bottle closure according to claim 9 characterized in that the outer springs (42, 42') are designed as tension or volute springs whose ends reach into the lateral limit stops (46, 46') of the recesses (24).

11. Bottle closure according to claim 10, characterized in that the volute springs are borne by the joint (16) of the tong-like legs (18).

12. Bottle closure according to any one of claims 8 to 11, characterized in that a spring shackle (50) extends over the upper ends (20) of the tong-like legs (18) inclusive of the press-on cap (30; 31), the spring shackle having legs (52) reaching down to the recess (24) of either tong-like leg (18).

13. Bottle closure according to at least one of claims 1 to 12, characterized in that the upper ends and/or the lower ends (20; 22) of the tong-like legs (18) are provided with gripping means (54; 48).

14. Bottle closure according to at least one of claims 1 to 13, characterized in that the lower ends (22) of the tong-like legs (18) have an interior sliding entrance such as by way of a swell, a slant (23) or the like.

## Revendications

1. Fermeture pour bouteille (10) avec un support à cylindre creux (12) pour un ressort à pression (38), logé dedans, et une rondelle d'étanchéité (40) chargée par celui-ci, avec deux branches de tenailles à deux bras (18) articulées au support, qui présentent, près de leurs bouts inférieurs (22), des griffes (26), nez, etc., dirigés vers l'intérieur, pour l'introduction du bourrelet d'un goulot de bouteille (W), lesquels sont comprimés par un ressort (28), caractérisé en ce que, pour limiter l'écartement des branches de tenailles (18), il existe au moins un élément limiteur agissant sur celles-ci de l'extérieur, c'est-à-dire soit (fig. 1) un chapeau à pression (30), recouvrant à distance radiale les bouts supérieurs (20) des branches de tenailles, le chapeau à pression (30) étant muni d'une queue cylindrique (34), disposée entre les branches de tenailles (18), soit (fig. 3 et 5) un ressort limiteur (42) adjacent, à l'extérieur, à la partie inférieur de celles-ci.

2. Fermeture pour bouteille (10) avec un support (12) et une surface de joint, à l'aide de laquelle on peut mettre en place celui-ci sur l'orifice d'une bouteille (F), munie en outre de deux branches de tenailles (18) à bras unique, appliquées au support, dont chacune présante, aux bouts inférieurs (22), des griffes (26), nez, etc., dirigés vers l'intérieur, pour l'introduction du bourrelet d'un goulot de bouteille (W), et avec au moins un élément limiteur (42, 50), recouvrant, à l'extérieur, las branches de tanaillas et limitant leur écartement, caractérisé en ce que l'élément limiteur est constitué au moins par un ressort limiteur (42, 50) maintenu en position et adjacent, à l'extérieur, aux branches de tenailles (18), lesquelles il recouvre soit dans la partie inférieure (fig. 6 à 8), soit dans la partie supérieure (fig. 8), en assurent la fermeture géométrique et dynamique.

3. Fermeture pour bouteille selon la revendication 1, caractérisé en ce que le support (12) possède une longue tige (34) at qu'il forme une seule pièce avec la chapeau à pression (30), qui est réalisé en forme da champignon et recouvre de son bord (32) les bouts supérieurs (20) des branches de tenailles à deux bras (18).

4. Fermeture pour bouteille selon la revendication 1 ou 3, caractérisé en ce que le bout supérieur (20) de chaque branche de tenailles (18) présente un élément de butée (56, 56') en tant que limiteur interne.

5. Fermeture pour bouteille selon la revendication 4, caractérisé en ce que les bouts du ressort à branches (28) sont logés dans ou entre les éléments de butée (56, 56').

8. Fermeture pour bouteille selon la revendication 1 ou la revendication 3, caractérisé en ce que la tige (34) fonctionnant comme limiteur intérieur présente un forage transversal (36), dans lequel est logé le ressort à branches (28).

7. Fermeture pour bouteille selon la revendication 1 ou la revendication 3 ou la revendication 6, caractérisé en ce que le support (12) possède une tige courte (34), formant une seule pièce avec un chapeau plat (31) et fonctionnant comme limiteur intérieur.

8. Fermeture pour boutaille selon au moins une des revendications 1 à 7, caractérisé en ce que le ressort limiteur (42) est réalisé sous forme d'une rondelle-ressort, encliquetée à l'extérieur dans une rainure (44) et/ou dans un évidement (24) se trouvant au bout inférieur (22) des branches de tenailles (18), par exemple comme jonc, bague de caoutchouc, ressort à boudin, etc.

9. Fermeture pour bouteille selon la revendication 8, caractérisé en ce que sur l'évidement (24) des branches de tenailles (18) agit respectivement un ressort (42, 42') de chacun des deux côtés.

10. Fermeture pour bouteille selon la revendication 9, caractérisé en ce que les ressorts extérieurs (42, 42') sont réalisés sous forme de ressorts de traction ou ressorts spiraux, dont les bouts s'engrènent dans les limitations latérales (46, 46') des évidements (24).

11. Fermeture pour bouteille selon la revendication 10, caractérisé en ce que les ressorts spiraux sont logés à l'articulation (16) des branches de tenailles (18).

12. Fermeture pour bouteille selon une des revendications 8 à 11, caractérisé en ce que les bouts supérieurs (20) des branches de tenailles (18) ainsi que le chapeau à pression (30 resp. 31) sont recouverts par une bride de ressort (50), qui présente des branches (52) descendant jusqu'à l'évidement (24) de chaque branche de tenaille (18).

13. Fermeture pour bouteille selon au moins une des revendications 1 à 12, caractérisé en ce que les bouts supérieurs et/ou les bouts inférieurs (20 resp. 22) des branches de tenailles (18) sont munis de dispositifs de prise (54 resp. 48).

14. Fermeture pour bouteille selon au moins une des revendications 1 à 13, caractérisé en ce que les bouts inférieurs (22) des branches de tenailles (18) présentent à l'intérieur une entrée à glissement, par exemple sous forme d'une bombure, d'un chanfrein (23), etc.
